# FASCICULE DE BREVET EUROPEEN

(11) **EP 0 718 451 B1**
(45) Date de publication et mention de la délivrance du brevet: **10.02.1999**
(21) Numéro de dépôt: 95402844.5
(22) Date de dépôt: 18.12.1995
(51) Int. Cl.: E04F 13/08

(54) **Système de montage et de fixation de revêtements notamment pour l'isolation thermique et/ou acoustique des bâtiments**
Montage- und Befestigungssystem von Verkleidungen insbesondere zur thermischen und/oder akustischen Isolierung von Gebäuden
Mounting and attachment system of coverings particularly for thermal and/or acoustic insulating of buildings

(30) Priorité: 23.12.1994 FR 9415563
(43) Date de publication de la demande: 26.06.1996
(73) Titulaire: ISOVER SAINT-GOBAIN, F-92400 Courbevoie (FR)
(72) Inventeur: Suzor, Yves, F-75016 Paris (FR); Ruffloch, Jean-Pierre, F-84100 Orange (FR)
(74) Mandataire: Muller, René

(56) Documents cités:
- EP-A- 0 236 224
- EP-A- 0 564 375
- DE-A- 2 939 117
- DE-A- 3 016 587
- DE-U- 8 612 665
- FR-A- 2 557 901

## Description

L'invention concerne un système permettant le montage et la fixation de revêtements sur des charpentes ou sur des murs ou parois de bâtiment et notamment le montage et la fixation d'un revêtement comprenant un parement extérieur monté sur une ossature formée de profilés, notamment de profilés métalliques, recouvrant le cas échéant un produit d'isolation thermique et/ou acoustique tel qu'un feutre de laine minérale.

On connait de nombreux systèmes de fixation des revêtements comprenant des produits d'isolation. Par exemple la publication de brevet FR-A-2 557 901 décrit un système de fixation comprenant des attaches constituées de plaques métalliques allongées dont une extrémité est en forme de pointe pour faciliter l'embrochage de l'isolant. Ces attaches sont associées à des platines ou cavaliers munis d'ailettes sur lesquelles peuvent venir se fixer par clipsage des rails (profilés) métalliques formant l'ossature nécessaire à la pose ultérieure de plaques de parement telles que des plaques de plâtre. Ce système de fixation généralement très satisfaisant et rapide n'autorise cependant pas un réglage de la distance séparant le cavalier de la surface à isoler, une fois l'attache fixée à ladite surface, ou encore une fois le rail clipsé sur le cavalier, ce dernier n'étant plus aisément accessible.

L'invention propose un système de montage et de fixation d'un revêtement comprenant une ossature destinée à recevoir un parement et qui permet un montage aisé de cette ossature et de préférence son maintien à distance réglable par rapport à la surface à revêtir, et qui de préférence reste accessible après la pose de l'ossature pour un éventuel réglage de cette distance ou encore pour un démontage le cas échéant.

Le système de montage et de fixation selon l'invention comprend : - une tige faisant notamment fonction de support et d'écartement pour une ossature formé de profilés, - et une platine munie de deux parties de collerette, disposées selon deux lignes courbes, en arc de cercle ou sensiblement en arc de cercle, et opposées par rapport au centre de la platine, évasées vers l'extérieur de la platine de manière à former avec la base de celle-ci deux machoires permettant un engagement desdites parties de collerette entre les deux ailes de retour d'un profilé en U apte à être utilisé pour former l'ossature, et une prise ensuite par pincement des deux ailes de retour du profilé par une rotation de la platine afin d'assurer la liaison platine-profilé. La rotation de la platine entre la position d'engagement et la position assurant la liaison est d'environ ¼ de tour à un nombre entier de demi-tours près. Avantageusement la platine est munie de moyens permettant un réglage de sa position sur la tige.

La forme et les dimensions de la platine et des deux parties de collerette dépendent du profilé en U formant l'ossature et peuvent être facilement déterminées pour un profilé en U de dimensions données. La base de la platine qui en position de liaison est au contact des deux ailes de retour du profilé, est de préférence plus large que le profilé et elle présente avantageusement une périphérie dentelée ou structurée. Ces caractéristiques facilitent l'opération de rotation de la platine utilisée pour la fixation du profilé et pour le réglage éventuel de la distance du profilé déjà en place sur la platine par rapport à la surface à recouvrir. En effet, le système de fixation selon l'invention permet par une rotation de la platine, sur l'extrémité de la tige, de régler la distance du profilé et par là la distance de l'ossature à la surface à revêtir, même en présence du profilé et de toute l'ossature le cas échéant déjà en place.

Le système de montage et de fixation d'un revêtement comprenant une ossature pour un parement selon l'invention peut avantageusement être utilisé pour le montage et la fixation d'un revêtement comprenant des produits d'isolation thermique et/ou acoustique tels des feutres de laine minérale disposés sous l'ossature pour le parement. Dans cette application, la platine retient le produit isolant en place avant la pose de l'ossature.

Dans une forme de réalisation du système selon l'invention, la tige est filetée sur au moins l'extrémité devant recevoir la platine, et les moyens permettant un montage de la platine et un réglage de sa position sur la tige sont alors un trou central fileté de la platine autorisant un vissage (ou un dévissage) sur l'extrémité filetée de la tige.

Selon une réalisation de la platine, les deux parties de collerette peuvent être des parties rapportées sur la base de la platine et fixées à celle-ci par exemple par collage, soudure, clipsage, etc...

En variante et avantageusement, la platine est une plaque métallique, par exemple en tôle d'acier, emboutie et crevée pour former les deux parties de collerette constituant avec la base de la platine les deux machoires permettant l'assemblage avec le profilé. Le trou central notamment, le trou fileté permettant le montage sur la tige est avantageusement décalé par rapport au plan de la base de la platine et est obtenu de préférence par un embouti de la platine formant cuvette, suivi ultérieurement de l'opération de filetage.

Par cet embouti formant cuvette du côté de la platine opposé à celui portant en aspérités les deux parties de collerette, on augmente la longueur de réglage possible de la platine par rapport à la surface à revêtir (à isoler) et on facilite le réglage initial de la position de la platine comme décrit par la suite.

Les deux collerettes et par conséquent les deux machoires peuvent présenter des dimensions et des formes différentes tout en étant disposées de manière à remplir les fonctions demandées notamment de pincement des ailes de retour des profilés, la position de fixation correspondant à un serrage de l'ensemble platine-profilé. De préférence, cependant les deux parties de collerette sont sensiblement identiques. Le serrage correspondant à la position de fixation de la platine sur le profilé peut être obtenu par différents moyens et par exemple en prévoyant des machoires plus resserrées au centre que sur leurs bords et/ou en disposant les machoires sur une ligne courbe légèrement elliptique, la partie centrale des machoires correspondant au grand axe de l'ellipse, étant entendu que l'expression utilisée précédemment « sensiblement en arc de cercle » : englobe une ligne légèrement elliptique.

L'extrémité de la tige formant support et écartement, opposée à celle devant recevoir la platine, peut être pourvue d'un embout servant à la fixation du système sur la surface à revêtir (à isoler). Cet embout peut être formé d'une plaque, ou de pattes, pouvant être collées ou vissées ou scellées à la surface à isoler.

D'autres avantages et caractéristiques de l'invention apparaîtront dans la description suivante d'un mode de réalisation d'un système de fixation d'un revêtement comprenant une ossature pour parement pour des produits d'isolation thermique et/ou acoustique, faite en référence aux figures.

La figure 1 représente un mode de réalisation d'un système selon l'invention comprenant une tige filetée et une platine.

La figure 2 représente en section la liaison du système de fixation avec un profilé en U formant l'ossature pour le parement.

Les figures 3a et 3b représentent la disposition de la platine vis-à-vis du profilé en U dans les positions de montage et de blocage respectivement.

La figure 4 représente le système de fixation pour l'isolation d'un mur (ou d'une cloison).

Le système de fixation représenté sur la figure 1 comprend une tige 1 métallique formant support et écartement, d'une longueur dépendant de l'épaisseur du panneau isolant utilisé, et terminée, en son extrémité destinée à venir au contact de la surface à isoler, par une plaque métallique 2 apte à être fixée sur la surface à isoler par tout moyen tel que par collage ou vissage. La structure de cette plaque métallique qui peut présenter un épaulement 3 et ses dimensions peuvent être facilement déterminées selon les efforts ultérieurs à supporter. La plaque peut par exemple être une plaque de 100 x 25 mm en une tôle d'acier galvanisé de 1 mm d'épaisseur. La plaque peut être remplacée évidemment par d'autres moyens permettant la fixation de la tige. L'autre extrémité de la tige 1 est une partie filetée 4 sur laquelle peut se visser une platine 5, en tôle d'acier galvanisé, en forme de disque d'environ 80 mm de diamètre, et d'environ 1 mm d'épaisseur, dont la périphérie 6 est pourvue d'une découpe en forme de dents 7. La base 9 de la platine présente en son centre un trou fileté 23 obtenu par un emboutissage formant une cuvette 24 de manière à décaler le trou 23 par rapport à la base de la platine, suivi d'une opération de filetage. La platine présente en outre deux parties 10, 11 de collerette, en arcs de cercle centrés sur le centre de la platine et symétriques par rapport à ce centre. Ces parties 10, 11 de collerette sont en outre évasées vers l'extérieur de la platine de manière à former avec la base 9 de cette platine, deux machoires 8 dont la fonction sera décrite par la suite. Dans cet exemple de réalisation, les deux parties 10, 11 de collerettes sont sensiblement identiques et elles sont obtenues par un emboutissage crevé de la platine, ces deux parties de collerette correspondant aux bords rabattus 12 des crevés 13. La disposition et les dimensions des parties 10, 11 de collerette dépendent des profilés utilisés pour former l'ossature destinée à supporter le parement comme décrit par la suite. Les bords rabattus 12 peuvent être plus relevés sur leurs extrémités que dans leur partie centrale. Le bout 14 de la partie filetée 4 peut avantageusement être plus ou moins pointu de façon à faciliter l'embrochage du panneau isolant. Un repère 15 par exemple une lettre O « comme ouvert » peut être prévu sur le bord périphérique de la platine, ce repère servant à connaître la position des deux parties de collerettes 10, 11 lors du montage du profilé.

Sur la figure 2 est représentée en section la liaison du système de fixation, en particulier de la platine 5 avec un profilé 16 métallique en U formant l'ossature pour le parement ultérieur. Ce profilé 16 en U qui peut être de forme et de dimensions standard présente deux ailes de retour 17, 18. Dans la position définitive de montage comme représentée sur la figure 2, ces deux ailes 17, 18 sont prises dans les deux machoires que forment les parties 10, 11 de collerette en combinaison avec la base 9 de la platine. On comprend que la disposition des parties 10, 11 de collerette par rapport à la base 9 dépend de la dimension de l'ouverture du profilé entre les deux ailes de retour 17, 18 et des dimensions de ces ailes de retour. Idéalement, la rotation permettant d'attendre la liaison définitive s'opère en force en jouant notamment sur l'élasticité du profilé avec possibilité néanmoins d'opérer des tours de rotation supplémentaires pour permettre le cas échéant un réglage ultérieur de la position de la platine et donc du profilé par rapport à la surface à isoler. La longueur de réglage possible de la distance correspond sensiblement à la profondeur intérieure du profilé en U, augmentée de la hauteur de la cuvette. Un chanfrein ou une petite cuvette inversée 25 est prévu de préférence autour du trou fileté de manière à faciliter l'engagement de la platine sur la tige filetée.

Sur les figures 3a et 3b sont représentées la platine 5 et le profilé 16 en position de montage et en position montée respectivement. Dans la position de montage comme montrée sur la figure 3a, les deux parties symétriques 10, 11 de la collerette sont disposées dans l'axe du profilé pour pouvoir s'engager entre les deux retours d'aile 17, 18. Le repère O est visible. Dans la position montée selon la figure 3b qui correspond à une rotation de la platine de 90° (± k π avec k = 0,1,2...) par rapport à sa position dans la figure 3a, les deux parties 10, 11 de collerette en combinaison avec la base 9 de la platine forment des machoires 8 et prennent les ailes de retour 17, 18 du profilé 16 en sandwich (pincement).

Pour assurer le serrage de la platine sur les ailes de retour dans la position selon la figure 3b, les deux machoires 8 peuvent présenter un resserrement de leur ouverture dans leur partie centrale, les bords rabattus 12 étant plus relevés sur leurs extrémités comme décrit précédemment. En variante pour assurer le serrage, les lignes en arcs de cercles 26 correspondant à la ligne de fond des machoires peuvent présenter une forme elliptique par une dimension d (grand axe) légèrement plus importante au niveau de leur partie centrale. Les dimensions et la forme des machoires peuvent être facilement déterminées pour l'obtention du serrage désiré de la platine sur le profilé en tenant compte aussi le cas échéant de l'élasticité dudit profilé.

Sur la figure 4 est représentée une méthode d'isolation utilisant le système de fixation selon l'invention, pour un mur vertical 19. Il s'agit ici, d'isoler un mur 19 par des panneaux perforables formés de feutres de laine minérale 20, par exemple des feutres en laine de verre ou en laine de roche, d'une masse volumique comprise notamment entre 10 kg/m³ et 100 kg/m³, ces panneaux 20 étant recouverts par un parement 21, par exemple des plaques de plâtre fixées sur une ossature métallique 22. Cette ossature métallique 22 est formée des profilés 16 en U présentant des ailes de retour 17, 18.

Pour réaliser cette isolation, on fixe les tiges entretoises 1 par l'intermédiaire des plaques d'extrémité 2 sur le mur, à intervalles réguliers et selon des lignes de niveaux de manière à former une ossature à base de profilés horizontaux. Lorsque les tiges 1 sont fixées, on vient embrocher les panneaux 20 de laine minérale sur ces tiges, puis sur l'extrémité filetée saillante 4 de ces tiges on visse chaque fois une platine 5, la face portant les parties 10, 11 en collerettes étant orientée vers la pièce (c'est-à-dire à l'opposé du mur). La cuvette 24 facilite le montage de la platine sur la vis. Le vissage s'opère par exemple sur quelques millimètres, le réglage préliminaire de la distance correspondant à la distance entre le mur 19 et la platine 5 s'opérant par exemple facilement et visuellement en vissant la platine sur une longueur correspondant à la hauteur de la cuvette. La platine 5 sert alors dès ce moment au maintien du feutre d'isolation .

La surface relativement importante de la platine 5 assure un bon maintien et sans risque de détérioration du panneau par un poinçonnement même dans le cas d'une compression de l'isolant par la platine.

Lorsque les platines 5 sont vissées sur leurs tiges 1, on peut procéder alors au montage des profilés 16 en s'assurant au préalable que les platines 5 sont disposés correctement pour permettre ce montage comme représenté sur la figure 3a.

Lorsque le profilé 16 est mis en place, il suffit alors soit d'une rotation de 90° de la platine 5 pour atteindre la position de montage définitif, soit d'une telle rotation augmentée d'un nombre entier de demi-tours si l'on désire régler la distance de séparation par rapport à la surface à revêtir. Cette rotation s'opère facilement étant donnée d'une part les dimensions de la platine et ses parties périphériques débordantes et apparentes derrière le profilé 16, et d'autre part sa structure dentelée périphérique. Au cours du réglage tout le système peut rester en place. Dans la position montée, le repère O n'est plus apparent. Sur les profilés 16 ainsi solidement attachés au mur et dans une position bien réglée, il suffit de fixer par vissage les éléments de parement, par exemple des plaques de plâtre sur l'ossature.

Le système décrit ci-dessus permet notamment la réalisation rapide d'une isolation thermique et/ou acoustique très performante en particulier sans pont thermique. Il permet aussi de désolidariser la pose de l'isolant et la pose du parement. Il permet encore la pose de circuits électriques et/ou d'autres conduits (hydrauliques, ...).

Outre les avantages déjà signalés, et en particulier la possibilité d'un réglage sans démontage du profilé ou de l'ossature, le système de fixation selon l'invention offre un très bon appui pour les profilés. On n'observe pas de mouvement relatif du profilé par rapport à la platine une fois l'ossature réalisée.

Différentes variantes du mode particulier décrit ci-dessus du système de fixation selon l'invention peuvent être envisagées. Ainsi la plaque servant à la fixation du système sur la surface à revêtir peut être remplacée par des pattes ou encore par des moyens tels des équerres placées lors de la réalisation du mur, entre les parpaings par exemple. La liaison entre la tige et ces moyens peut se réaliser par emboitement, vissage, collage, etc...

Les éléments constituants le système de fixation selon l'invention peuvent être en acier galvanisé comme décrit précédemment. Ils peuvent ausi être réalisés en un autre métal ou alliage ou en une matière plastique suffisamment dure et résistante.

Le système selon l'invention peut être utilisé avec avantage pour le montage et la fixation de tout revêtement utilisant une ossature à base de profilé, avec ou sans produit d'isolation thermique et/ou acoustique, perforable ou non.

Le système peut se monter sur une surface régulière ou irrégulière et aussi sur une ossature en bois verticale ou inclinée, par exemple sur des chevrons lorsqu'il s'agit d'un revêtement pour l'isolation de combles. La platine peut toujours assurer un bon maintien du feutre d'isolation avant la pose des profilés, même lors d'un revêtement de combles ou de plafond.

Le système selon l'invention peut aussi être utilisé pour le revêtement et l'isolation thermique et/ou acoustique par l'extérieur d'un bâtiment.

## Revendications

1. Système pour le montage et la fixation d'un revêtement comprenant une ossature (22) formée de profilés (16) destinée à recevoir un parement (21), ce système comprenant une tige (1) et une platine (5) présentant une base (9) et deux parties(10,11) de collerette opposées par rapport au centre de la platine, caractérisé en ce que ces parties de collerette sont disposées suivant deux lignes courbes, en arc de cercle ou sensiblement en arc de cercle et évasées vers l'extérieur de manière à former avec la base (9) de la platine deux machoires (8) permettant un engagement desdites parties de collerette entre les deux ailes de retour (17, 18) d'un profilé en U (16) apte à être utilisé pour former l'ossature (22), et une prise par pincement des deux ailes de retour par une rotation de la platine.

2. Système selon la revendication 1, caractérisé en ce que la tige (1) présente une extrémité filetée (4) sur laquelle peut se visser la platine (5) qui présente un trou central fileté (23).

3. Système selon une des revendications 1 ou 2, caractérisé en ce que la platine (5) est une plaque métallique emboutie, deux parties embouties et crevées formant les parties de collerette (10, 11).

4. Système selon une des revendications 1 ou 2, caractérisé en ce que la platine (5) à la forme d'un disque.

5. Système selon une des revendications 1 à 3, caractérisé en ce que la périphérie (6) de la platine présente des dents (7).

6. Système selon une des revendications 1 à 4, caractérisé en ce que au moins une des dimensions extérieures de la platine est supérieure à la largeur extérieure du profilé en U apte à être utilisé.

7. Système selon une des revendications 1 à 6, caractérisé en ce que la platine présente une cuvette du côté opposé à celui portant les deux parties de collerette.

8. Système selon une des revendications 1 à 7, caractérisé en ce qu'il comporte des moyens de réglage de la distance entre le profilé et la surface à revêtir sans démontage du profilé.

9. Système selon une des revendications 1 à 8, caractérisé en ce que la platine est munie d'un repère de position (15).

10. Application d'un système selon une des revendications 1 à 9, au montage et à la fixation d'un revêtement comprenant un produit isolant thermique et/ou acoustique, notamment un produit isolant perforable à base de laine minérale (20) disposé sous l'ossature (22).

## Patentansprüche

1. System zur Montage und Befestigung einer Verblendung, welche ein Tragwerk (22) aufweist, das aus Profilen (16) gebildet wird, die zur Aufnahme einer Verkleidung (21) bestimmt sind, wobei das System ein Gestänge (1) und eine Platte (5) aufweist, welche eine Basis (9) und zwei Kragenteile (10, 11) umfaßt, welche sich in einem Abstand zum Zentrum der Platte gegenüberliegen, dadurch gekennzeichnet, daß die Kragenteile zwei Wölbungslinien folgend wenigstens annähernd in einem Kreisbogen angeordnet sind und daß sich die Kragenteile nach außen von der Basis (9) der Platte zur Bildung zweier Backen (8) derart ausweiten, daß ein Eingriff der Kragenteile zwischen die hinteren Flügel (17, 18) eines U-Profils (16), welches zur Bildung eines Tragwerks (22) verwendbar ist, und eine Lagesicherung durch Druckbeaufschlagung der beiden hinteren Flügel mittels einer Drehung der Platte ermöglicht ist.

2. System nach Anspruch 1, dadurch gekennzeichnet, daß das Gestänge (1) einen Gewindebolzen (4) aufweist, auf welchen die Platte (5) geschraubt werden kann, die eine Zentrierbohrung (23) mit Gewinde aufweist.

3. System nach Anspruch 1 oder 2, dadurch gekennzeichnet, daß die Platte (5) eine tiefgezogene Metallplatte ist, wobei tiefgezogene Teile und durchgezogene Krägen die zwei Kragenteile (10, 11) bilden.

4. System nach Anspruch 1 oder 2, dadurch gekennzeichnet, daß die Platte (5) in Form einer Scheibe ausgebildet ist.

5. System nach Anspruch 1 bis 3, dadurch gekennzeichnet, daß der Umfang (6) der Platte Zacken (7) aufweist.

6. System nach einem der Ansprüche 1 bis 4, dadurch gekennzeichnet, daß wenigstens eine der äußeren Ausmaße der Platte die äußere Breite des verwendbaren U-Profils überragt.

7. System nach einem der Ansprüche 1 bis 6, dadurch gekennzeichnet, daß die Platte eine Mulde von der Seite aufweist, welche derjenigen gegenüberliegt, welche die zwei Kragenteile trägt.

8. System nach einem der Ansprüche 1 bis 7, dadurch gekennzeichnet, daß das System Mittel zur Steuerung des Abstands zwischen dem Profil und der zu verkleidenden Oberfläche ohne Demontage der Profile aufweist.

9. System nach einem der Ansprüche 1 bis 8, dadurch gekennzeichnet, daß die Platte mit einer Positionsmarkierung (15) versehen ist.

10. Verwendung eines Systems nach einem der Ansprüche 1 bis 9, wobei zur Montage und Fixierung der Verblendung ein thermisches und/oder akustisches Isolierprodukt vorgesehen ist, insbesondere ein perforierbares Isolierprodukt auf der Basis einer Mineralwolle (20), welches unter dem Tragwerk (22) angeordnet wird.

## Claims

1. System for mounting and securing cladding, comprising a frame (22) which consists of structural sections (16) and is designed to accommodate a facing (21), this system comprising a rod (1) and a plate (5) which has a base (9) and two collar parts (10, 11) which are opposite relative to the centre of the plate, characterised in that these collar parts are disposed according to two curved lines, in an arc of a circle or substantially in an arc of a circle, and are splayed towards the exterior such as to form, together with the base (9) of the plate, two jaws (8) which permit engagement of the said collar parts between the two return wings (17, 18) of a U-shaped structural section (16) which is suitable for use to form the frame (22), and grasping by gripping of the two return wings by rotation of the plate.

2. System according to claim 1, characterised in that the rod (1) has a threaded end (4) on which there can be screwed the plate (5) which has a central threaded hole (23).

3. System according to one of claims 1 or 2, characterised in that the plate (5) is a flanged metal plate, of which two flanged, recessed parts form the collar parts (10, 11).

4. System according to one of claims 1 or 2, characterised in that the plate (5) is in the shape of a disc.

5. System according to any one of claims 1 to 3, characterised in that the periphery (6) of the plate has teeth (7).

6. System according to any one of claims 1 to 4, characterised in that at least one of the outer dimensions of the plate is greater than the outer width of the U-shaped structural section which is suitable for use.

7. System according to any one of claims 1 to 6, characterised in that the plate has a dish on the side opposite that which supports the two collar parts.

8. System according to any one of claims 1 to 7, characterised in that it comprises means for adjustment of the distance between the structural section and the surface to be clad, without dismantling the structural section.

9. System according to any one of claims 1 to 8, characterised in that the plate is provided with a position marker (15).

10. Application of a system according to any one of claims 1 to 9, to mounting and securing of a cladding which comprises a thermal and / or acoustic insulation product, and in particular a perforable, mineral wool-based insulating product (20) which is disposed beneath the frame (22).
